# EUROPÄISCHE PATENTANMELDUNG

(11) **EP 1 958 736 A1**
(43) Veröffentlichungstag der Anmeldung: **20.08.2008**
(21) Anmeldenummer: 07122305.1
(22) Anmeldetag: 04.12.2007
(51) Int. Cl.: B25G 1/06

(54) **Schraubenschlüssel mit arretierbarem Gelenk**

(30) Priorität: 19.02.2007 DE 202007002533 U
(71) Anmelder: Eduard Wille GmbH & Co KG, 42349 Wuppertal (DE)
(72) Erfinder: Mehlau, Hans-Joachim, 42697, Solingen (DE)
(74) Vertreter: Weisse, Renate

(57) **Zusammenfassung**

Die Erfindung betrifft ein Betätigungswerkzeug (10, 40) zum Anziehen und/oderzum Lösen von Schraubverbindungen mit einen Hebelarm (12), an dessen einemEnde ein Betätigungsgriff (14) und am anderen Ende einBctätigungskopf (16, 42) vorgeschenist. Zwischen Hebelarm (12) undBetätigungskopf (16, 42) ist ein schwenkbares Gelenk (18) angeordnet. Der Betätigungskopf (16, 42) weist eine Verzahnung (30) als Teileines Arretiermechanismus (22) für das Gelenk (18) auf. Ein Verriegelungszahn (32), greiftzur Arretierung in die Verzahnung (30). Zum Entriegeln der Arretierung wird er aus der Verzahnung (30) bewegt. Zum Entriegeln der Arretierung ist ein u-förmiges Formtcil (34) vorgesehen, an dessen Stirnseite der Verriegelungszahn (32) angeordnet ist.

## Beschreibung

### Technisches Gebiet

Die Erfindung betrifft ein Betätigungswerkzeug zum Anziehen und/oder zum Lösen von Schraubverbindungen, enthaltend:
a) einen Hebelarm, an dessen einem Ende ein Betätigungsgriff vorgesehen ist,
b) ein Betätigungskopf am anderen Ende des Hebelarms,
c) ein um eine Achse schwenkbares Gelenk, welches zwischen Hebelarm und Betätigungskopf angeordnet ist,
d) der Betätigungskopf eine Verzahnung als Teil eines Arretiermechanismus für das Gelenk aufweist,
e) wenigstens ein Verriegelungszahn, welcher in die Verzahnung des Betätigungskopfes zur Arretierung greift und zum Entriegeln der Arretierung aus der Verzahnung bewegt wird,
f) ein u-förmiges Formteil zum Entriegeln der Arretierung, an dessen Stirnseite der Verriegelungszahn zur Arretierung angeordnet ist.

### Stand der Technik

Betätigungswerkzeuge zum Anziehen und/oder zum Lösen von Schraubverbindungen bestehen üblicherweise aus einem Betätigungskopf, welcher fest und unbeweglich mit einem Hebelarm verbunden ist. Über den Hebelarm kann ein Benutzer ein Drehmoment am Betätigungskopf zum Anziehen oder Lösen von Schraubenverbindung aufbringen. Eine Nutzung solcher Betätigungswerkzeuge ist jedoch eingeschränkt, da am Ort einer Verschraubung ausreichend Arbeitsplatz zur Anwendung des Betätigungswerkzeugs vorhanden sein muss.

Um auch bei eingeschränktem Arbeitsplatz einen Schraubvorgang durchführen zu können, sind verschiedene Betätigungswerkzeuge mit einem gegenüber dem Hebelarm verschwenkbaren Betätigungskopf bekannt. Durch Verschwenken des Betätigungskopfes ist eine Anpassung des Betätigungswerkzeugs an den beschränkten Arbeitsplatz möglich. Ein zum Verschwenken vorgesehenes Gelenk wird bei den bekannten Betätigungswerkzeugen durch einen Arretiermechanismus in einer gewünschten Stellung arretiert. Dazu werden entweder fest verriegelbare oder nicht verriegelbare Arretierungen verwendet. Bei den nicht verriegelbaren Arretierungen wird mit einem gewissen Kraftaufwand eine Verschwenkung des Betätigungskopfes in verschiedene Stellungen vorgenommen.

Nachteilig bei den bekannten Betätigungswerkzeugen mit einer fest verriegelbaren Arretierung ist die aufwendige Konstruktion des Arretiermechanismus mit vielen, teilweise kompliziert aufgebauten Einzelteilen. Dies gilt besonders für Arretiermechanismen mit einem rohrförmigen Hebelarm, in dem der Mechanismus bis zum Handgriff durchgeführt wird und somit eine Ent- oder Verriegelung am Handgriff möglich ist. Solche Arretiermechanismen verursachen hohe Herstellungskosten und sind entsprechend verschleißanfällig. Weiterhin stehen bei anderen Arretierungsmechanismen Entriegelungselemente weit vor und behindern somit einen Schraubvorgang oder werden dabei versehentlich betätigt oder beschädigt. Bei den bekannten Betätigungswerkzeugen mit nicht verriegelbaren Arretierungen ist nachteilig während eines Schraubvorgangs eine unbeabsichtigte Verschwenkung des Betätigungskopfes möglich.

In der Druckschrift DE 20 2006 010 564 U1 wird ein Schraubenschlüssel mit einen gelenkig an einem Schlüsselarm befestigten Schlüsselkopf beschrieben. Der Schlüsselkopf weist eine verzahnte, bogenförmige Fläche auf, in welche ein auf der Oberseite eines u-förmigen Steuerelements vorgesehenes Zahnsegment eingreifen kann. Das Steuerelement wird zur Arretierung des Schlüsselkopfs durch zwei Positionierungselemente so positioniert, dass das Zahnsegment in die verzahnte Fläche eingreift. Die Unterseite des Steuerelements weist eine Bogenfläche auf. Zur Veränderung der Position des Schlüsselkopfs schwenkt ein Benutzer das Steuerungselement entlang der Bogenfläche und entgegen der Positionierungselemente von dem Schlüsselkopf weg. Ein Nachteil dieses Arretiermechanismus ist, dass das Steuerelement bei einer Betätigung durch den Benutzer gekippt wird. Dadurch kann Schmutz in die Zwischenräume des Arretiermechanismus eindringen und die Funktionstüchtigkeit beeinträchtigen oder eine Beschädigung oder Zerstörung des Mechanismus verursachen.

### Offenbarung der Erfindung

Aufgabe der Erfindung ist es daher, die Nachteile des Standes der Technik zu vermeiden und einen einfach aufgebauten und sicher verriegelnden Arretierungsmechanismus zu schaffen.

Erfindungsgemäß wird die Aufgabe bei einem Betätigungswerkzeug zum Anziehen und/oder zum Lösen von Schraubverbindungen der eingangs genannten Art dadurch gelöst, dass:
g) das u-förmige Formteil zum Entriegeln der Arretierung das eine Ende des Hebelarms formschlüssig umgreift, wobei das u-förmige Formteil zur Entriegelung gegen eine Feder verschiebbar ausgestaltet ist und wobei die Feder zwischen dem u-förmigen Formteil und dem Ende des Hebelarms angeordnet ist.

Die Erfindung beruht auf dem Prinzip, bei einem Gelenk zwischen einem Betätigungskopf und einem Hebelarm des Betätigungswerkzeugs zur Arretierung ein u-förmiges Formteil und eine Feder vorzusehen. Das Formteil wird formschlüssig von dem als Gelenk ausgebildeten, beispielsweise gabelförmigen Ende des Hebelarms geführt. Das Formstück besitzt an seiner Stirnseite mindestens einen Verriegelungszahn, welcher zur Verriegelung in eine Verzahnung des Betätigungskopfes eingreift. Durch die zwischen Hebelarm und Formstück vorgesehene Feder wird das Formstück mit dem Verriegelungszahn an den Betätigungskopf gedrückt. Ein Benutzer kann die Verriegelung des Betätigungskopfes durch Verschieben des Formstücks gegen die Feder und vom Betätigungskopf weg aufheben. Dabei wird der Verriegelungszahn aus der Verzahnung des Betätigungskopfes gerückt.

Durch den unkomplizierten Aufbau der Arretierung des erfindungsgemäßen Betätigungswerkzeugs lässt sich dieses besonders preiswert herstellen. Weiterhin liegt das u-förmige Formstück eng am Hebelarm an. Hierdurch lässt sich eine flache Bauweise verwirklichen, die es ermöglicht, das Werkzeug auch in beengten Verhältnissen zu nutzen. Vorteilhafterweise lassen sich die Schenkel bzw. Lappen des u-förmigen Formstücks in einer Nut des Hebels ganz oder teilweise versenken. Sie beanspruchen dann keinen zusätzlichen Raum während einer Montage mit diesem Betätigungswerkzeug. Zudem wird ein unbeabsichtigtes Lösen der Verriegelung oder eine Beschädigung während eines Schraubvorgangs durch die flache Bauweise vermieden. Mit dem formschlüssigen Anliegen des Formstücks am Hebelarm auch während einer Betätigung wird ferner eine Verschmutzung der Arretierung wirkungsvoll verhindert.

Als vorteilhafte Ausgestaltung des erfindungsgemäßen Betätigungswerkzeugs zum Anziehen und/oder zum Lösen von Schraubverbindungen hat sich erwiesen, wenn die Verzahnung des Arretiermechanismusses kranzförmig um die Achse des schwenkbaren Gelenks am Betätigungskopf vorgesehen ist. Mit einer solchen kranzförmigen Verzahnung greift ein Verriegelungszahn in jede Zahnlücke der Verzahnung gleichermaßen gut ein und ermöglicht so eine sichere Arretierung des Betätigungskopfes in vielen verschiedenen Stellungen zum Hebelarm.

Die kranzförmige Verzahnung des Arretiermechanismusses überstreicht in einer Ausgestaltung der Erfindung einen Winkel von wenigstens 150°. Dies hat den Vorteil, dass der Betätigungskopf gegenüber des Hebelarms nach beiden Seiten um mindestens 75° verschwenkt werden kann. Das erfindungsgemäße Betätigungswerkzeug ist dadurch optimal an einen eingeschränkten Arbeitsbereich einer Verschraubung anpassbar und kann vielseitig verwendet werden.

In einer bevorzugten Ausbildung des erfindungsgemäßen Betätigungswerkzeugs zum Anziehen und/oder zum Lösen von Schraubverbindungen liegt der Winkel der Zahnlücken der Verzahnung zwischen 10° und 30°. Bei einem solchen Winkel wirdeine Selbsthemmung der Arretierung wirksam, d. h. bei einer Belastung wird der Verriegelungszahn nicht aus der Verzahnung gedrückt, sondern sicher von der Verzahnung gehalten. Damit wird eine sehr unkomplizierte und effektive Arretierung des Betätigungskopfes erreicht und ein selbstständiges Entriegeln der Arretierung verhindert.

In einer weiteren vorteilhaften Ausgestaltung des erfindungsgemäßen Betätigungswerkzeugs zum Anziehen und/oder zum Lösen von Schraubverbindungen ist der Betätigungskopf als Einsteck- oder Aufsteckwerkzeug ausgebildet. Der Betätigungskopf wird so, beispielsweise durch Auf- oder Einstecken eines Bithalters, in dem wiederum Bits eingesteckt werden können, eines Maul- oder Ringschlüssels oder eines anderen Steckschlüssels für eine Vielzahl verschiedener Schrauben oder Muttern universell einsetzbar.

Ferner ist bei einer bevorzugten Ausgestaltung der Erfindung ein Knarrenmechanismus in dem Betätigungskopf angeordnet. Ein Knarrenmechanismus überträgt in einer Drehrichtung ein aufgebrachtes Drehmoment und erlaubt in der anderen Drehrichtung ein freies Zurückdrehen des Hebelarms ohne Drehmomentübertragung. Somit wird ein Umsetzen des Betätigungswerkzeugs während eines Schraubvorgangs vermieden. Eine Verschraubung erfolgt wesentlich schneller und unkomplizierter für einen Benutzer.

Vorzugsweise ist der Betätigungskopf als Ringschlüssel, Maulschlüssel oder als Innen- bzw. Außenmehrkant ausgebildet. Damit lässt sich das Betätigungswerkzeug mit standardisierten Werkzeugen ausrüsten und verwenden. Es ist damit grundsätzlich für jede vergleichbare Werkzeugvariante leicht zu realisieren und bei der Montage einsetzbar.

Eine besonders bevorzugte Variante des Betätigungswerkzeugs ergibt sich wenn die Feder ganz oder teilweise in einer Bohrung des Hebelarms vorgesehen ist. Durch diese Maßnahme wird insbesondere erreicht, dass die Feder nicht verschmutzt. Kleine Partikel können sich beispielsweise nicht in die Windungen einer Spiralfeder setzen und die Funktion der Feder beeinträchtigen. Außerdem wird die Feder in der Bohrung geführt und ist durch die Bohrung weitestgehend geschützt.

Eine vorteilhafte Ausgestaltung des erfindungsgemäßen Betätigungswerkzeugs besteht ferner darin, dass der Verriegelungszahn bzw. das u-förmige Formteil einen Stift aufweist, welcher in die Bohrung eingeführt und mit der Feder federbelastet ist. Durch diese Maßnahme erhält die Verriegelung eine zusätzliche Führung, welche den Verriegelungsmechanismus des Werkzeugs neben dem u-förmigen Formteil zusätzlich stabilisiert.

Weitere Ausgestaltungen und Vorteile ergeben sich aus dem Gegenstand der Unteransprüche, sowie den Zeichnungen mit den dazugehörigen Beschreibungen.

Zwei Ausführungsbeispiele der Erfindung sind nachstehend unter Bezugnahme auf die zugehörigen Zeichnungen näher erläutert.

### Kurze Beschreibung der Zeichnung

- Fig. 1: zeigt in einer Seitenansicht ein erstes Ausführungsbeispiel eines Betätigungswerkzeugs zum Anziehen und/oder zum Lösen von Schraubverbindungen, welches als Knarrenwerkzeug mit einem arretierbaren Gelenk ausgebildet ist.
- Fig. 2: zeigt das Ausführungsbeispiel eines, als Knarrenwerkzeug ausgebildeten Betätigungswerkzeugs gemäß Fig. 1 in einer Aufsicht.
- Fig. 3: zeigt ein zweites Ausführungsbeispiel eines Betätigungswerkzeugs mit einem arretierbaren Gelenk und einer Aufnahme für Wechselwerkzeuge mit einem Knarrenkopf in einer Seitenansicht.
- Fig. 4: zeigt das Ausführungsbeispiel eines Betätigungswerkzeugs mit einer Aufnahme für Wechselwerkzeuge und einem Knarrenkopf nach Fig. 3 in einer Aufsicht.
- Fig.5 5: zeigt ein Ausführungsbeispiel eines Betätigungswerkzeugs mit einer Aufnahme für Wechselwerkzeuge und einem Ringschlüsseleinsatz entsprechend Fig. 3 in einer Aufsicht.
- Fig. 6: zeigt das Ausführungsbeispiel eines Betätigungswerkzeugs mit einer Aufnahme für Wechselwerkzeuge und einem Ringschlüsseleinsatz nach Fig. 5 in einer Seitenansicht.
- Fig.7 7: zeigt in einer Seitenansicht ein Ausführungsbeispiel eines Betätigungswerkzeugs entsprechend Fig. 1, wobei ein Verriegelungszahn einen federbelasteten Stift aufweist, der in eine Bohrung eingreift.

### Bevorzugtes Ausführungsbeispiel

In Fig. 1 wird beispielhaft und nicht einschränkend als Betätigungswerkzeug zum Anziehen oder Lösen von Schraubverbindungen ein Knarrenwerkzeug 10 dargestellt. Das Knarrenwerkzeug 10 verfügüber einen Hebelarm 12 miteinem Betätigungsgriffl 4 und einem Betätigungskopfl 6. Der Betätigungskopfl 6 ist über ein Gelenk 18 miteiner Achse 20 verschwenkbar mit dem Hebelarm 12 verbunden und wird durch einen Arretiermechanismus 22 ver- oder entriegelt. In Fig. 1 wird der Betätigungskopf 16 zur Veranschaulichung in drei verschiedenen Winkelpositionen zum Hebelarm 12 verriegelt dargestellt.

Der Betätigungskopf 16 enthält eine Vierkantkupplung24 zum Ankuppeln verschiedener Steckwerkzeuge, welche je nach Schraubverbindung ausgewählt werden. Weiterhin beinhaltet der Betätigungskopf 16 ein Knarrengelenk 26 zur Übertragung eines Drehmoments auf die Vierkantkupplung 24 in einer Drehrichtung und Freigabe der Vierkantkupplung 24 in der anderen Drehrichtung. Mit einem Umschaltelement 28 wird die Drehrichtung festgelegt, in der ein Drehmoment übertragen wird.

An dem zum Gelenk 18 ausgestalteten Teil des Betätigungskopfes 16 ist eine kranzförmige Verzahnung 30 vorgesehen, welche in dem hier beschriebenen Ausführungsbeispiel einen Winkel von 180° überstreicht. In weiteren Ausführungsformen sind auch ein Winkel von über 180° und/oder eine nicht kranzförmige Verzahnung 30 vorgesehen. In die kranzförmige Verzahnung 30 greift zur Verriegelung ein Verriegelungszahn 32 ein. Alternativ sind auch mehrere Verriegelungszähne möglich. Der Verriegelungszahn 32 ist auf der Stirnseite eines u-förmigen Formteils 34 angeordnet. Das u-förmige Formteil 34 wird formschlüssig von dem zum Gelenk 18 ausgebildeten Ende desHebelarms 12 geführt. Dadurch stütztsich das u-förmige Formteil 34 zum Arretieren mit seinen Schenkeln auf den Hebelarm12 ab. Mit einer Feder 36 zwischen dem Hebelarm 12 und dem Formteil 34 wird dasFormteil 34 mit dem Verriegelungszahn 32 zum Betätigungskopf 16 hingehalten. Dabei wirdder Betätigungskopf 16 durch Eingreifen des Verriegelungszahns 32 in die Verzahnung30 arretiert.

Durch einen Zahnlücken- bzw. Zahnspitzenwinkel von 10° bis 30° bei dem Verriegelungszahn 32 und der Verzahnung 30 wird eine Selbsthemmung erreicht. Dadurch wird bei einer Belastung der Verriegelungszahn 32 nicht gegen die Feder 36 aus der Verzahnung 32 gedrückt, sondern verbleibt in der Verzahnung 32 und arretiert den Betätigungskopf 16 sicher in einer eingestellten Position.

Zum Einstellen einer bestimmten Winkelposition zwischen Betätigungskopf 16und Hebelarm 12 betätigt ein Benutzer den Arretiermechanismus 22, indemer das u-förmige Formstück 34 in Richtung des Betätigungsgriffes 14 gegen die Feder 36 verschiebt (Pfeil 38). Dabei wird der Verriegelungszahn 32 aus der Verzahnung 30 ausgerückt und gibt den Betätigungskopf 16 frei. Der Benutzer wählt während der Betätigung des Formstücks 34 eine gewünschte Winkelposition zwischen Betätigungskopf 16und Hebelarm 12aus und gibt anschließend seinerseits das Formteil 34 frei. Durch die Feder 36 wird das Formteil 34 an den Betätigungskopf 16 geführt. Der Vereigelungszahn 32 greift in die Verzahnung 30 ein und arretiert den Betätigungskopf 16 sicher in der,vom Benutzer gewünschten Winkelposition.

Fig. 2 stellt das Betätigungswerkzeug nach Fig.1 in einer Aufsicht dar. Gleiche Bestandteile werden daher auch mit entsprechenden Bezugszeichen bezeichnet. Das Gelenk 18 wird durch ein gabelförmigausgestaltetes Ende des Hebelarms 12, in denein Teil des Betätigungskopfesl6 einragt, ausgebildetHebelarm 12 und Betätigungskopf 6 werden durch eine als Schraube ausgebildete Achse 20 verschwenkbar miteinander verbunden. Alternativ ist als Achse beispielsweise auch ein Pressbolzen möglich. Das u-förmige Formteil 34 wird formschlüssig in dem gabelförmigen Ende des Hebelarms12 geführt und ist in Richtung des Betätigungsgriffs 14 zur Entriegelung des Betätigungskopfes 16 verschiebbar (Pfeil 38).

Fig. 3 bis Fig. 6 zeigen ein zweites, ähnliches Ausführungsbeispiel eines Betätigungswerkzeugs 40 zum Anziehen oder Lösen von Schraubverbindungen mit verschiedenen Wechselwerkzeugen und in unterschiedlichen Ansichten. Soweit die Bestandteile dem vorherigen Ausführungsbeispiel von Fig. 1 und Fig. 2 entsprechen, werden identische Bezugszeichen verwendet. Ausgestaltung und Funktion des Hebelarms 12, des Gelenks 18 und des Arretiermechanismus22 entsprechen denen des ersten Ausführungsbeispiels.

In Fig. 3 wird ein zweites Ausführungsbeispiel eines Betätigungswerkzeugs 40 in einer Seitenansicht dargestellt. Ein Hebelarm 12 ist durch ein Gelenk 18 mit einem Betätigungskopf 42 verbunden. Das Gelenk 18 ist mit einem Arretiermechanismus22 verriegelbar ausgebildet. Der Arretiermechanismus 22 entspricht dem des ersten Ausführungsbeispiels. Der Betätigungskopf 42 verfügt über eine Werkzeugaufnahme 44 mit einem Sicherungsmechanismus 46. In die Werkzeugaufnahme 44 ist ein Knarrenkopf 48 eingesteckt. Durch den Sicherungsmechanismus 46 wird der Knarrenkopf 48 sicher und leicht lösbar von der Werkzeugaufnahme 44 gehalten. Mit Hilfe des Gelenks18 und des Arretiermechanismus 22 ist der Betätigungskopf 42 in verschiedenen Winkeln zum Hebelarm 12 positionierbar. In Fig. 3 werden drei verschiedene Winkelstellungen des Betätigungskopfes 42 dargestellt.

Fig. 4 zeigt das Ausführungsbeispiel nach Fig. 3 in einer Aufsicht. Deutlich ist das u-förmige Formteil 34 zu erkennen, welches in Richtung des Pfeils 38 verschoben werden kann. Dadurch wird der Arretiermechanismus 22 mit dem Verriegelungszahn 32 (s. Fig. 3) entriegelt und der Betätigungskopf 42 kann von einem Benutzer in einen gewünschten Winkel zum Hebelarm 12 verschwenkt werden.

Fig. 5 stellt das Ausführungsbeispiel aus Fig. 3 und Fig. 4 mit einem Ringschlüsseleinsatz 50 dar. Der Ringschlüsseleinsatz 50 wird mit dem Gelenk 18 und dem Arretiermechanismus 22 ebenfalls in verschiedene Winkel zum Hebelarm 12 eingestellt. Die Werkzeugaufnahme 44 ermöglicht auch eine Verwendung von anderen Wechselwerkzeugen, wie z. B. einen Maulschlüsseleinsatz oder eine einsetzbare Bitaufnahme.

Fig. 6 zeigt das Ausführungsbeispiel eines Betätigungswerkzeugs mit einem arretierbaren Gelenk und einer Wechselkopfaufnahme aus Fig. 5 in einer Seitenansicht.

Der beschriebene Arretierungsmechanismus 22 ist unkompliziert und sicher verriegelnd ausgestaltet und besteht im Wesentlichen nur aus einem u-förmigen Formteil 34 und einer Feder 36. Dies wirkt sich entsprechend günstig auf die Herstellungskosten aus. Da das u-förmige Formstück 34 eng am Hebelarm 12 anliegt, wird ein unbeabsichitgtes Lösen der Verriegelung oder eine Beschädigung während eines Schraubvorgangs vermieden. Das Betätigungswerkzeug 10 oder 40 ist universell bei einer Vielzahlvon Schraubvorgängen einsetzbar und eignet sich besonders für Verschraubungen mit eingeschränkten Arbeitsplatzverhältnissen.

Figur 7 zeigt im Wesentlichen in einer Seitenansicht ein Ausführungsbeispiel eines Betätigungswerkzeugs, wie es in Fig. 1 dargestellt ist. Gleiche Bestandteile sind daher mit entsprechenden Bezugszeichen bezeichnet. Anhand von Fig. 7 wird jedoch eine weitere Variante des Arretiermechanismus 22 beschrieben. An der Unterseite des Verriegelungszahns 32, welche zum Hebelarm 12 zeigt, istein Stift 52 vorgesehen. Dieser Stift 52 ragt formschlüssig in eine Bohrung 54 und stabilisiert den Arretiermechanismus 22 durch diese zusätzliche Führung. Die Bohrung 54 ist im Wesentlichen mittig und längs zum Hebelarm 12 angeordnet. Die Feder 36 greiftnun nicht direkt an den Verriegelungszahn 32, sondern an den Stift 52. Die Feder 36 ist dazu in der Bohrung 54 eingesetzt. Dadurch wird der Stift 52 und damit der Verriegelungszahn 32 mit der Feder 36 vorgespannt. Der Arretiermechanismus 22 kann demnach nur gegen diese Federkraft gelöst werden. Auf diese Weise ist der Arretiermechanismus 22 geschützt.

### Bezugszeichenliste

- 10: Knarrenwerkzeug
- 12: Hebelarm
- 14: Betätigungsgriff
- 16: Betätigungskopf
- 18: Gelenk
- 20: Achse
- 22: Arretiermechanismus
- 24: Vierkantkupplung
- 26: Knarrengelenk
- 28: Umschaltelement
- 30: kranzförmige Verzahnung
- 32: Verriegelungszahn
- 34: u-förmiges Formteil
- 36: Feder
- 38: Pfeil
- 40: Betätigungswerkzeug
- 42: Betätigungskopf
- 44: Werkzeugaufnahme
- 46: Sicherungsmechanismus
- 48: Knarrenkopf
- 50: Ringschlüsselkopf
- 52: Stift
- 54: Bohrung

## Patentansprüche

1. Betätigungswerkzeug (10, 40) zum Anziehen und/oder zum Lösen von Schraubverbindungen enthaltend
a) einen Hebelarm (12), an dessen einem Ende ein Betätigungsgriff(14) vorgesehen ist,
b) ein Betätigungskopf (16, 42) am anderen Endedes Hebelarms (12),
c) ein um eine Achse (20) schwenkbares Gelenk (18), welches zwischen Hebelarm (12) und Betätigungskopf (16, 42) angeordnet ist,
d) der Betätigungskopf (16, 42) eine Verzahnung (30) als Teil eines Arretiermechanismus (22) für das Gelenk (18) aufweist,
e) wenigstens ein Verriegelungszahn (32), welcher in die Verzahnung (30) des Betätigungskopfes (16, 42) zur Arretierung greift und zum Entriegelnder Arretierung aus der Verzahnung (30) bewegt wird,
f) ein u-förmiges Formteil (34) zum Entriegeln der Arretierung, an dessen Stirnseite der Verriegelungszahn (32) zur Arretierung angeordnet ist,
**dadurch gekennzeichnet, dass**
g) das u-förmiges Formteil (34) zum Entriegeln der Arretierung das eine Ende des Hebelarms (12) formschlüssig umgreift,wobei das u-förmige Formteil (34) zur Entriegelung gegen eine Feder (36) verschiebbar ausgestaltet ist und wobei die Feder (36) zwischen dem u-förmigen Formteil (34) und dem Ende des Hebelarms (12) angeordnet ist.

2. Betätigungswerkzeug (10, 40) zum Anziehen und/oder zum Lösen von Schraubverbindungen nach Anspruch 1, **dadurch gekennzeichnet, dass** die Verzahnung (30) des Arretiermechanismus (22) kranzförmig um die Achse (20) des schwenkbaren Gelenks (18) am Betätigungskopf (16, 42) vorgesehen ist.

3. Betätigungswerkzeug (10, 40) zum Anziehen und/oder zum Lösen von Schraubverbindungen nach Anspruch 2, **dadurch gekennzeichnet, dass** die kranzförmige Verzahnung (30) einen Winkel von wenigstens 150° überstreicht.

4. Betätigungswerkzeug (10, 40) zum Anziehen und/oder zum Lösen von Schraubverbindungen nach einem der Ansprüche 2 oder 3, **dadurch gekennzeichnet, dass** der Winkel der Zahnlücken der Verzahnung (30) zwischen 10° und 30° liegt.

5. Betätigungswerkzeug (10, 40) zum Anziehen und/oder zum Lösen von Schraubverbindungen nach einem der Ansprüche 1 bis 4, **dadurch gekennzeichnet, dass** der Betätigungskopf (16, 42) als Einsteck oder Aufsteckwerkzeug (48, 50) ausgebildet ist.

6. Betätigungswerkzeug (10, 40) zum Anziehen und/oder zum Lösen von Schraubverbindungen nach einem der Ansprüche 1 bis 5, **gekennzeichnet durch** einen Knarrenmechanismus (26, 48), welcher im Betätigungskopf (16, 42) angeordnet ist.

7. Betätigungswerkzeug (10, 40) zum Anziehen und/oder zum Lösen von Schraubverbindungen nach einem der Ansprüche 1 bis 6, **dadurch gekennzeichnet, dass** der Betätigungskopf (16, 42) als Ringschlüssel, Maulschlüssel oder als Innen- bzw. Außenmehrkant ausgebildet ist.

8. Betätigungswerkzeug (10, 40) zum Anziehen und/oder zum Lösen von Schraubverbindungen nach einem der Ansprüche 1 bis 7, **dadurch gekennzeichnet, dass** die Feder (36) ganz oder teilweise in einer Bohrung (52) des Hebelarms (12) vorgesehenist.

9. Betätigungswerkzeug (10, 40) zum Anziehen und/oder zum Lösen von Schraubverbindungen nach Anspruch 8, **dadurch gekennzeichnet, dass** der Verriegelungszahn einen Stift (54) aufweist, welcher in die Bohrung (52) eingeführt und mit der Feder (36) federbelastet ist.
